# EUROPÄISCHE PATENTSCHRIFT

(11) **EP 1 062 052 B1**
(45) Veröffentlichungstag und Bekanntmachung des Hinweises auf die Patenterteilung: **12.09.2001**
(21) Anmeldenummer: 99907621.9
(22) Anmeldetag: 11.03.1999
(51) Int. Cl.: B05C 11/10

(54) **VERFAHREN UND ANLAGE ZUM VERSORGEN EINER DÜSE MIT EINEM DURCH HEISSSCHMELZEN ZU VERARBEITENDEN KLEB- ODER DICHTSTOFF**
METHOD AND DEVICE FOR SUPPLYING A NOZZLE WITH AN ADHESIVE OR SEALANT TO BE PROCESSED BY HOT-MELTING
PROCEDE ET DISPOSITIF D'ALIMENTATION D'UNE BUSE EN MATIERE ADHESIVE OU D'ETANCHEITE A TRAITER PAR FUSION A CHAUD

(30) Priorität: 13.03.1998 DE 19810959
(43) Veröffentlichungstag der Anmeldung: 27.12.2000
(73) Patentinhaber: Lenhardt Maschinenbau GmbH, D-75242 Neuhausen-Hamberg (DE)
(72) Erfinder: SCHULER, Peter, D-75233 Tiefenbronn (DE)
(74) Vertreter: Twelmeier, Ulrich, Dipl. Phys.
(86) Internationale Anmeldenummer: EP9901575
(87) Internationale Veröffentlichungsnummer: WO9947275

(56) Entgegenhaltungen:
- DE-A- 3 313 560
- US-A- 5 378 089

## Beschreibung

Die Erfindung betrifft ein Verfahren und eine Anlage zum Versorgen einer Düse mit einem durch Heißschmelzen zu verarbeitenden Kleb- oder Dichtstoff, welcher mit der Düse auf ein Werkstück aufgetragen werden soll.

Durch Heißschmelzen zu verarbeitende Klebstoffe, im deutschen Sprachgebrauch als Schmelzkleber, im englischen Sprachgebrauch als hot melts bezeichnet, müssen aufgeschmolzen werden, um ihre Klebefähigkeit zu entwickeln. Es handelt sich dabei meistens um thermoplastische Kunststoffe oder um Mischungen aus Kunststoffen mit Harzen und Wachsen. Darüberhinaus gibt es ähnliche durch Heißschmelzen zu verarbeitende Substanzen, welche sich als Dichtstoffe eignen.

Es ist bekannt, durch Heißschmelzen zu verarbeitende Klebstoffe aus einem Faß heraus zu verarbeiten, indem sie im Faß auf ihre Verarbeitungstemperatur erhitzt und geschmolzen werden und dann durch eine mit Hochdruck arbeitende Faßpumpe und durch beheizte Hochdruckschläuche zu einer Düse gefördert werden, mit welcher sie auf ein Werkstück aufgetragen werden können, z.B. auf Karosseriebleche, welche anschließend gefalzt werden und bei welchen der Falz durch den Klebstoff versiegelt und gegen Korrosion geschützt werden soll. Nachteilig dabei ist der Platz, den man für das Aufstellen des Fasses, für den Faßwechsel und für das Aufstellen der Hochdruck-Faßpumpe benötigt. Nachteilig ist auch der Faßwechsel selbst, weil er mit Betriebsunterbrechungen, mit logistischen Problemen und mit Entsorgungsproblemen verbunden ist, denn es müssen volle Fässer vorgehalten und leere Fässer zum Hersteller des Klebstoffes zurücktransportiert werden, wobei stets Reste im Faß verbleiben, die entsorgt werden müssen. Aus der US 5,378,089 A ist es allerdings auch bereits bekannt, einen beheizten Behälter, aus welchem heraus der Heißschmelzkleber verarbeitet wird, mit granulatförmigem Heißschmelzkleber laufend nachzufüllen. Das Granulat wird dem beheizten Behälter mittels eines Luftstromes von einem Vorratsbehälter zugeführt.

Angesichts der vielen Arbeitsplätze in einem Automobilwerk, an denen Klebstoffe durch Heißschmelzen verarbeitet werden, sind der Platzbedarf, der apparative Aufwand und der logistische Aufwand für die Verarbeitung groß. Um diesen Schwierigkeiten zu entgehen, ist es auch bekannt, aus dem durch Heißschmelzen zu verarbeitenden Klebstoff einzelne Stränge vorzufertigen, diese auf die Karosserieteile zu legen, die Karosserieteile zu falzen und dann in einem Ofen aufzuhetzen, um den Klebstoff durch Erhitzen zu aktivieren. Nachteilig dabei ist, daß die flexiblen Stränge von Hand auf die Karosserieteile gelegt werden müssen, was erhebliche Arbeitskosten verursacht und Qualitätsmängel nach sich zieht, wenn die Stränge nicht an der richtigen Stelle abgelegt werden und/oder beim Weiterverarbeiten der Karosserieteile verrutschen.

Der vorliegenden Erfindung liegt die Aufgabe zugrunde, einen Weg aufzuzeigen, wie durch Heißschmelzen zu verarbeitende Kleb- und Dichtstoffe insbesondere in der Automobilfertigung mit weniger Aufwand und doch präzise verarbeitet werden können. Das soll insbesondere auch für solche Kleb- und Dichtstoffe gelten, welche eine Beimischung enthalten, die sich beim Erhitzen unter Freisetzen gasförmiger Stoffe zersetzt und dadurch den Kleb- oder Dichtstoff aufschäumt Diese Stoffe macht man sich in der Automobilfertigung zu Nutze, um den Kleb- oder Dichtstoff durch das Aufschäumen bis in die letzten Winkel von zu versiegelnden und/oder abzudichtenden Hohlräumen zu treiben.

Diese Aufgabe wird gelöst durch ein Verfahren mit den im Anspruch 1 angegebenen Merkmalen und durch eine Anlage mit den im Anspruch 18 angegebenen Merkmalen. Vorteilhafte Weiterbildungen der Erfindung sind Gegenstand der jeweiligen Unteransprüche.

Anspruch 33 beansprucht Schutz für die Verwendung einer Anlage nach einem der Ansprüche 18 bis 30 für Kleb - oder Dichtstoffe, welche durch Erwärmen aufgebläht oder aufgeschäumt werden können. Anspruch 34 beansprucht Schutz für die Anwendung eines Verfahrens nach einem der Ansprüche 1 und 17 für Kleb- oder Dichtstoffe, welche durch Erwärmen aufgebläht oder aufgeschäumt werden können. Anspruch 35 beansprucht Schutz für die Verwendung einer beheizten Zahnradpumpe zum Plastifizieren von granulatförmigem Kleb- oder Dichtstoff, insbesondere eines solchen, welcher durch Erhitzen aufgebläht oder aufgeschäumt werden kann.

Erfindungsgemäß werden weder Stränge aus dem Kleb- oder Dichtstoff vorgefertigt noch wird der Kleb- oder Dichtstoff am jeweiligen Arbeitsplatz aus einem Faß verarbeitet. Der Kleb- oder Dichtstoff wird vielmehr in Granulatform in einem Vorratsbehälter bevorratet und noch in Granulatform zu dem Arbeitsplatz gefördert, an welchem sich die Düse befindet, mit welcher der Kleb- oder Dichtstoff auf ein Werkstück aufgetragen werden soll. Da es sich um Stoffe handelt, die durch Heißschmelzen verarbeitet werden müssen, sind sie bei Zimmertemperatur trokken und nicht oder so wenig klebrig, daß sie sich mit Fördereinrichtungen, wie man sie in der kunststoffverarbeitenden Industrie zur Förderung von Kunststoffgranulaten kennt, fördern lassen. Man kann dazu irgendwo in der Fabrik ein Silo aufstellen, in welchem der Kleb- oder Dichtstoff in Granulatform bevorratet wird und das Granulat über ein Rohrleitungssystem an die verschiedenen Arbeitsplätze fördern, insbesondere durch Saugfördern mit Hilfe eines Trägergases, bei welchem es sich meist um Luft oder um getrocknete Luft handelt. Solche pneumatischen Fördersysteme kennt man in Fabriken, welche Gegenstände aus Kunststoff durch Spritzgießen formen, zum Versorgen der Spritzgießmaschinen mit Kunststoffgranulat aus einem zentralen Silo. Erst am Arbeitsplatz wird der Kleb- oder Dichtstoff unter gleichzeitigem Erhitzen auf seine Verarbeitungstemperatur plastifiziert und in diesem Zustand mittels einer Pumpe durch eine Förderleitung zu der Düse gefördert. Vorzugsweise ist die Förderleitung beheizt, um zu gewährleisten, daß der plastifizierte Kleb- oder Dichtstoff mit einer für das Auftragen auf das Werkstück geeigneten Temperatur aus der Düse austritt. Ist die Förderleitung nur kurz und nicht mit häufigen Betriebsunterbrechungen zu rechnen, kann auf eine Beheizung der Förderleitung auch verzichtet werden.

Im einfachsten Fall kann als Vorratsbehälter ein Sack oder ein anderes für Granulat geeignetes Gebinde über der Einrichtung zum Plastifizieren aufgehängt sein und sich durch Schwerkraft in diese hinein entleeren. Ein solcher Sack benötigt keine Stellfläche, kann restlos entleert und platzsparend zusammengelegt beseitigt werden. Ein solcher Sack oder Gebinde mit Granulat als Inhalt kann viel leichter und rascher gewechselt werden als ein Faß, aus welchem plastifizierter Kleber herausgefördert wird.

Vorteile der Erfindung sind:
◆ Man benötigt am Arbeitsplatz kein Faß.
◆ Man benötigt keine Hochdruck-Faßpumpe.
◆ Es findet kein Faßwechsel statt.
◆ Es müssen keine Fässer bevorratet werden.
◆ Es müssen keine Fässer zwischen dem Hersteller und dem Verarbeiter hin und her transportiert werden.
◆ Es müssen keine Klebstoffreste aus leeren Fässern entsorgt werden.
◆ Beliebig viele Arbeitsplätze können über bewährte, über Kopf zu verlegende pneumatische Fördersysteme platzsparend aus einem zentralen Silo versorgt werden.
◆ Die Bevorratung in einem Silo ist viel preiswerter als die Bevorratung in Fässern.
◆ Am Arbeitsplatz müssen nur geringste Mengen des Kleb- oder Dichtstoffes plastifiziert werden, um den Kleber unmittelbar mit einer Düse auftragen zu können.
◆ Es müssen keine Klebstoffstränge vorgefertigt werden.
◆ Ungenauigkeiten, wie sie beim Auflegen vorgefertigter Stränge auftreten können, lassen sich beim maschinellen Auftragen mit einer Düse vermeiden.

Das Fördern des Granulats vom Vorratsbehälter zum Arbeitsplatz findet am einfachsten bei Zimmertemperatur statt, könnte aber im Prinzip auch bei einer erhöhten Temperatur stattfinden, bei welcher der Kleb- oder Dichtstoff immer noch granulatförmig und für pneumatisches Fördern geeignet ist. So könnte man den Fördervorgang nutzen, um das Granulat mit erwärmter Luft vorzuwärmen und dadurch das Plastifzieren am Arbeitsplatz zu erleichtern und zu beschleunigen.

Grundsätzlich könnte der Kleb- oder Dichtstoff am Arbeitsplatz nach dem Plastifizieren in einer gewissen Menge zwischengespeichert werden. Die Vorteile der Erfindung kommen aber besonders dann zur Geltung, wenn der Kleb- oder DichtStoff am Arbeitsplatz im Durchlauf plastifiziert wird, wobei es von Vorteil sein kann, eine gewisse Menge des Granulates am Arbeitsplatz zwischenzuspeichern, bevor es plastifiziert wird, um von möglichen Schwankungen der Förderleistung unabhängig zu sein oder um bei intermittierendem Klebstoffauftrag mit einer geringeren, die Klebstoffauftragspausen nutzenden Förderleistung auszukommen. Besonders zweckmäßig ist es, das Granulat im Durchlauf zwischenzuspeichern und dafür einen Durchlaufbehälter, insbesondere einen Trichter zu verwenden, der oben einen Zulauf und unten einen Ablauf hat und in welchen Füllstandssensoren, welche das Saugförderaggregat oder Schieber in einer Förderleitung steuern, den Füllstand zwischen einem minimalen und einem maximalen Niveau halten.

Um das Granulat zu plastifizieren, könnte man es durch ein oder mehrere beheizte Rohre fördern. Diese Vorgehensweise ist jedoch schwierig, wenn der Kleb- oder Dichtstoff nicht unterbrechungsfrei gefördert und aufgetragen wird, denn dann muß man durch eine aufwendige Temperatursteuerung dafür sorgen, daß der Klebstoff nicht überhitzt wird und/oder altert oder sich bei einem Abschalten der Heizung oder einem Herunterfahren der Heizleistung verfestigt mit der Folge, daß ein Wiederanfahren der Auftragsvorrichtung schwierig wäre.

Man könnte auch daran denken, das Kleb- oder Dichtstoffgranulat auf dieselbe Weise zu plastifizieren, wie man Kunststoffgranulate beim Spritzgießen plastifiziert, nämlich mittels einer beheizten und verdichtenden Schnecke. Das ist bei diskontinuierlicher Arbeitsweise in der Praxis aber ebenfalls schwierig umzusetzen.

Überraschenderweise hat es sich gezeigt, daß sich das Kleb- oder Dichtstoffgranulat unmittelbar in einer für das Pumpen des plastifizierten Kleb- oder Dichtstoffes geeigneten Pumpe plastifizieren läßt, so daß diese Vorgehensweise erfindungsgemäß bevorzugt wird. Als besonders geeignet hat sich die Verwendung einer Zahnradpumpe herausgestellt. Sie ist in der Lage, das Granulat einzuziehen und durch eine Kombination von Beheizung und Verdichtung zu plastifizieren. Überraschenderweise hat es sich weiterhin herausgestellt, daß man der Zahnradpumpe das Granulat anders als erwartet nicht mit Vordruck zuführen muß. Es hat sich sogar gezeigt, daß es vorteilhaft ist, auf einen größeren Vordruck zu verzichten. Es empfiehlt sich jedoch, dafür zu sorgen, daß das Granulat vom Einlaß der Zahnradpumpe nicht zurückwandert. Diese Gefahr besteht besonders bei einem Kleb- oder Dichtstoffgranulat, welches eine Beimischung enthält, die sich beim Erhitzen zersetzt und ein Gas freisetzt. Solche Granulate zeigen zum Teil exotische Eigenschaften; sie sind kompressibel und können bei mechanischer, insbesondere bei schlagender Beanspruchung, so elastisch werden, daß sie dazu neigen, wegzuspringen, was das Einziehen des Granulats in eine Zahnradpumpe erschwert. Es wird deshalb bevorzugt, das Granulat der Zahnradpumpe nur mit schwachem Druck zuzuführen, nur um zu verhindern, daß das Material nicht zurückwandert, aber ohne das Granulat in die Pumpe hineinzudrücken.

Ein besonders geeignetes Mittel dafür ist eine Schnecke, welche im Förderweg des Granulates vor dem Einlaß der Zahnradpumpe vorgesehen wird und eine verhältnismäßig große Steigung hat, vorzugsweise 3 cm bis 5 cm, so daß die Schnecke zwar eine Förderwirkung entfaltet, aber keinen nennenswerten Förderdruck erzeugt.

Am besten führt man das Granulat der Pumpe von oben her zu, insbesondere über einen Trichter, in welchem eine sich in den Auslaß des Trichters erstreckende Förderschnecke vorgesehen ist, welche das Granulat der Pumpe zwangsweise unter einem geringen Druck, ohne zu stopfen, zuführt.

Die Verwendung einer Zahnradpumpe ist auch deshalb besonders vorteilhaft, weil sie entsprechend dem Klebstoffbedarf an der Düse praktisch verzögerungslos stillgesetzt, angeschaltet und in ihrer Drehzahl und damit in ihrer Förderleistung gesteuert werden kann. Vorteilhaft ist auch, daß sie nur ein geringes Kammervolumen aufweist, so daß sich in Betriebsunterbrechungen nur wenig Kleb- oder Dichtstoffe in der Pumpe befinden, was das Wiederanfahren der Pumpe erleichtert. In der Pumpe hat der Kleb- oder Dichtstoff innigen Kontakt zu einer relativ großen, durch das Gehäuse und die Zahnräder gebildeten Wandfläche, so daß bei beheizter Pumpe ein hervorragender Wärmeübergang möglich ist, wobei sich die schlechte Wärmeleitung im Kleb- oder Dichtstoff wegen der innigen Verzahnung in der Zahnradpumpe nicht nachteilig auswirkt.

Vorzugsweise wird die Temperatur der Pumpe auf einen vorgewählten Wert geregelt. Um das zu erleichtern, ist es zweckmäßig, getrennte Heizkreise für verschiedene Teile der Pumpe vorzusehen, z.B. einen oder zwei Heizkreise für die beiden Zahnräder, einen oder zwei Heizkreise für das zentrale Gehäuse, einen weiteren Heizkreis für den Gehäuseeinlaß und einen weiteren Heizkreis für den Gehäuseauslaß. Auch die Förderleitung von der Pumpe bis zur Düse wird vorzugsweise beheizt, insbesondere auf elektrischem Wege, wobei durch eine Temperaturregelung am besten dafür gesorgt wird, daß einerseits eine für die Verarbeitbarkeit erforderliche untere Temperaturschwelle nicht unterschritten und andererseits eine vorgewählte obere Temperaturschwelle nicht überschritten wird. Das ist insbesondere von Bedeutung bei Kleb- und Dichtstoffen, welche eine Beimischung enthalten, die sich beim Erhitzen unter Freisetzen von gasförmigen Stoffen zersetzt und dadurch den Kleb- oder Dichtstoff aufschäumt. Das sollte möglichst noch nicht auf dem Weg von der Pumpe zur Düse geschehen, sondern erst nach dem Auftragen des Dicht- oder Klebstoffes auf ein Werkstück, auf welchem der Klebstoff nach seinem Auftragen über die genannte obere Temperaturschwelle hinaus erhitzt werden kann, um ihn vollends zum Aufschäumen zu bringen. Die Temperatur, bei welcher die Zersetzung der Beimischung stattfindet, ist jedoch im allgemeinen nicht scharf definiert; vielmehr kann die Zersetzung bereits bei einer Temperatur beginnen, welche man zum Plastifizieren und Fördern des Kleb- oder Dichtstoffes braucht In diesem Fall achtet man darauf, daß die Temperatur auf dem Förderweg von der Pumpe bis zur Düse so niedrig wie möglich ist, um das Ausmaß des Aufschäumens des Kleb- oder Dichtstoffes bereits in der Förderleitung auf ein unvermeidbares Mindestmaß zu beschränken.

Die Bewegung einer Zahnradpumpe läßt sich zwar gut steuern. Um beim Stillsetzen der Zahnradpumpe ein Nachfließen des Kleb- oder Dichtstoffes an der Düse zu vermeiden, ist es jedoch zweckmäßig, zwischen der Pumpe und der Düse einen Drehschieber oder dergleichen Absperrventil vorzusehen, welches entweder an der Düse oder am Auslaß der Zahnradpumpe oder an beiden Stellen vorgesehen sein kann.

Ein bevorzugtes Ausführungsbeispiel der Erfindung ist in den beigefügten schematischen Zeichnungen dargestellt.
- Figur 1: zeigt eine Anlage für das Durchführen der Erfindung,
- Figur 2: zeigt die am Arbeitsplatz vorgesehenen wesentlichen Komponenten der Anlage in einer Seitenansicht, und
- Figur 3: zeigt die Komponenten aus Figur 2 in einer teilweise vertikal geschnittenen Ansicht.

Figur 1 zeigt einen Vorratsbehälter 1 für einen granulatförmigen Kleb- oder Dichtstoff, z.B. ein Silo, von welchem mehrere Förderleitungen 2, 3 und 4, in welchen Absperrschieber 5 liegen, zu einer entsprechenden Anzahl von Arbeitsplätzen 6 führen, von denen beispielhaft nur einer dargestellt ist. Die Förderleitung 4 führt in einen Trichter 7, welchem zwei Füllstandssensoren 8 und 9 zugeordnet sind, welche dafür sorgen, daß das Niveau des Granulates in dem Trichter 7 zwischen einem minimalen und einem maximalen Füllstand liegt. Am unteren Ende des Trichters 7 ist ein Auslaufrohr 10 vorgesehen, in welchem eine Schnecke 11 (siehe Figur 3), welche eine große Steigung aufweist, drehbar gelagert ist. Die Schnecke 11 führt das Granulat einer beheizten Zahnradpumpe 12 zu, welche das Granulat plastifiziert und durch einen beheizbaren Druckschlauch 13 zu einem Düsenkopf 14 führt, welcher von einem Roboter 15 gehandhabt wird.

Figur 2 zeigt ein Gestell 16, welches den Trichter 7, die Zahnradpumpe 12 und weitere für das Verarbeiten und Auftragen des Kleb- oder Dichtstoffes vorgesehene Vorrichtungen und Aggregate trägt. Für das Antreiben der Spindel ist ein Elektromotor 17 vorgesehen, welcher die Schnecke 11 über eine Welle 18<siehe Figur 3) von oben her, durch den Trichter 7 hindurch, antreibt. Zur Drehmomentbegrenzung ist ein Kupplungsteil 19 aus Gummi in die Welle 18 eingefügt.

Die Zahnradpumpe 12 wird von einem Hydromotor 20 angetrieben, welcher seinerseits von einem Hydraulikaggregat 21 mit Drucköl versorgt wird. Von dem Hydromotor 20 führt eine Welle 22, in welcher eine Klauenkupplung liegt, zur Zahnradpumpe 12.

Die Schnecke 11 erstreckt sich bis zum Einlaß der Zahnradpumpe 12. Am Auslaß der Zahnradpumpe 12 ist ein Kugelhahn 23 vorgesehen, welcher nicht unbedingt erforderlich ist. Vom Kugelhahn 23 führt ein Rohr 24 über eine Rohrverschraubung 24a zu einem Drehschieber 25, welcher mittels eines durch Druckmittel angetriebenen Schwenkflügelzylinders 26 angetrieben wird. In der Figur 3 ist der Kugelhahn 23 nicht mit dargestellt. Vom Drehschieber 25 geht der beheizbare Druckschlauch 13 aus, welcher zum Düsenkopf 14 führt, welcher am unteren Ende eine Düse 27 aufweist, welche von oben her durch ein Absperrventil, z.B. ein Nadelventil, verschlossen werden kann. Ein Antrieb 28 des Nadelventils befindet sich im oberen Bereich des Düsenkopfes 14.

Vom Vorratsbehälter 1 kommendes Klebstoff- oder Dichtstoffgranulat gelangt in den Trichter 7, wobei der Fördervorgang durch die beiden Fülllstandssensoren 8 und 9 gesteuert wird, welche dafür sorgen, daß der Fördervorgang bei Erreichen des maximalen Füllstandes unterbrochen und bei Absinken des Füllstandes unter den minimalen Füllstand fortgesetzt wird. Aus dem Trichter 7 wird das Granulat durch Schwerkraft, unterstützt durch die Schnecke 11, der Zahnradpumpe 12 zugeführt, welche beheizt ist und das Granulat durch die Beheizung in Verbindung mit einer Verdichtung plastifiziert und über das Rohr 24, den Drehschieber 25 und den Schlauch 13 zur Düse 27 fördert, welche vom Roboter 15 auf vorbestimmter Bahn über ein Werkstück geführt werden kann.

## Patentansprüche

1. Verfahren zum Versorgen einer Düse (27) mit einem durch Heißschmelzen zu verarbeitenden Kleb- oder Dichtstoff, welcher mit der Düse (27) auf ein Werkstück aufgetragen werden soll, durch
- Bevorraten des Kleb- oder Dichtstoffs in Granulatform in einem Vorratsbehälter (1),
- Fördern des Kleb- oder Dichtstoffs in Granulatform zu einem der Düse (27) zugeordneten Ort, welcher auf dem Förderweg vom Vorratsbehälter (1) zur Düse (27) liegt,
- Plastifizieren des Kleb- oder Dichtstoffs an diesem Ort unter gleichzeitigem Erhitzen,
- Pumpen des erhitzten und plastifizierten Kleb- oder Dichtstoffs von diesem Ort durch eine Förderleitung (2, 3, 4) zu der Düse (27).

2. Verfahren nach Anspruch 1, **dadurch gekennzeichnet, daß** der granulatförmige Kleb- oder Dichtstoff durch Saugfördern mit Hilfe eines Trägergases gefördert wird.

3. Verfahren nach Anspruch 1 oder 2, **dadurch gekennzeichnet, daß** das Saugfördem bei Zimmertemperatur stattfindet.

4. Verfahren nach Anspruch 1 oder 2, **dadurch gekennzeichnet, daß** das Saugfördern bei einer erhöhten Temperatur stattfindet, bei welcher der Kleboder Dichtstoff noch immer granulatförmig ist.

5. Verfahren nach einem der vorstehenden Ansprüche, **dadurch gekennzeich**net, daß der Kleb- oder Dichtstoff im Durchlauf durch jenen Ort plastifiziert wird.

6. Verfahren nach Anspruch 5, **dadurch gekennzeichnet, daß** das aus dem Kleb- oder Dichtstoff bestehende Granulat an jenem Ort zwischengespeichert wird, bevor es plastifiziert wird.

7. Verfahren nach Anspruch 6, **dadurch gekennzeichnet, daß** das Kleb- oder Dichtstoff-Granulat im Durchlauf zwischengespeichert (gepuffert) wird.

8. Verfahren nach Anspruch 5, 6 oder 7, **dadurch gekennzeichnet, daß** der Kleb- oder Dichtstoff in einer für das Pumpen einer pastösen Substanz geeigneten Pumpe plastifiziert wird.

9. Verfahren nach einem der Ansprüche 5 bis 8, **dadurch gekennzeichnet, daß** für das Plastifizieren des Kleb- oder Dichtstoffs eine Zahnradpumpe (12) verwendet wird.

10. Verfahren nach Anspruch 9, **dadurch gekennzeichnet, daß** das Kleb- oder Dichtstoff-Granulat der Zahnradpumpe (12) von oben zugeführt wird.

11. Verfahren nach Anspruch 9 oder 10, **dadurch gekennzeichnet, daß** das Kleb- oder Dichtstoff - Granulat durch Zwangsfördem in die Zahnradpumpe (12) gelangt.

12. Verfahren nach Anspruch 11, **dadurch gekennzeichnet, daß** das Zwangsfördem unter einem geringen Druck, ohne zu stopfen, erfolgt.

13. Verfahren nach einem der vorstehenden Ansprüche, **dadurch gekennzeichnet, daß** die Pumpe beheizt wird.

14. Verfahren nach Anspruch 13, **dadurch gekennzeichnet, daß** die Temperatur der Pumpe auf einen vorgewählten Wert geregelt wird.

15. Verfahren nach einem der vorstehenden Ansprüche, **dadurch gekennzeichnet, daß** die Förderleitung (2, 3, 4) für den plastifizierten Kleb- oder Dichtstoff beheizt wird.

16. Verfahren nach einem der vorstehenden Ansprüche, **dadurch gekennzeichnet, daß** der Kleb- oder Dichtstoff auf dem Weg bis zur Düse (27) eine vorgewählte Temperaturschwelle nicht überschreitet, auf dem Werkstück aber auf eine Temperatur oberhalb dieser Temperaturschwelle erhitzt wird.

17. Verfahren nach einem der vorstehenden Ansprüche, **dadurch gekennzeichnet, daß** das Kleb- oder Dichtstoff - Granulat aus seinem Vorratsbehälter (1) zu mehreren Orten gefördert wird, an denen es plastifiziert wird, und von von diesen Orten aus zu einer entsprechenden Mehrzahl von Düsen (27) gepumpt wird.

18. Anlage zum Versorgen einer Düse (27) mit einem durch Heißschmelzen zu verarbeitenden Kleb- oder Dichtstoff, welcher mit der Düse (27) auf ein Werkstück aufgetragen werden soll,
- mit einem Vorratsbehälter (1) für den Kleb- oder Dichtstoff in Granulatform,
- mit einer beheizten Zahnradpumpe (12),
- mit einer vom Vorratsbehälter (1) zur Zahnradpumpe (12) führenden ersten Förderleitung (4),
- mit einer Düse (27), welcher der Ort zugeordnet ist, an welchem sich die Zahnradpumpe (12) befindet, und
- mit einer beheizten Förderleitung (13), durch welche die Zahnradpumpe (12) plastifizierten Kleb- oder Dichtstoff zu der Düse (27) pumpen kann.

19. Anlage nach Anspruch 18, **dadurch gekennzeichnet, daß** als Förderaggregat insbesondere ein Saugförderaggregat vorgesehen ist, welches das Fördem des Kleb- oder Dichtstoffs in Granulatform vom Vorratsbehälter (1) zur Zahnradpumpe (12) bewirkt.

20. Anlage nach Anspruch 18 oder 19, **dadurch gekennzeichnet, daß** die erste Förderleitung von oben her in die Zahnradpumpe (12) mündet.

21. Anlage nach Anspruch 20, **dadurch gekennzeichnet, daß** das Granulat durch Schwerkraft aus dem Vorratsbehälter (1) zur Zahnradpumpe (12) gefördert wird.

22. Anlage nach Anspruch 19, 20 oder 21, **dadurch gekennzeichnet, daß** im Förderweg vom Vorratsbehälter (1) zur Zahnradpumpe (12) ein Zwischenspeicher für das Kleb- oder Dichtstoff - Granulat angeordnet ist.

23. Anlage nach Anspruch 22, **dadurch gekennzeichnet, daß** der Zwischenspeicher dicht oberhalb der Zahnradpumpe (12) angeordnet ist.

24. Anlage nach Anspruch 22 oder 23, **dadurch gekennzeichnet, daß** der Zwischenspeicher ein Trichter (7) ist.

25. Anlage nach einem der Ansprüche 22 bis 24, **dadurch gekennzeichnet, daß** der Zwischenspeicher zwei Füllstandssensoren (8, 9) hat, welche das Saugförderaggregat steuern, einen für einen minimalen Füllstand und einen für einen maximalen Füllstand.

26. Anlage nach einem der Ansprüche 19 bis 25, **dadurch gekennzeichnet, daß** vor dem Eingang der Zahnradpumpe (12) im Förderweg des granulatförmigen Kleb- oder Dichtstoffs eine Schnecke (11) vorgesehen ist.

27. Anlage nach Anspruch 25, **dadurch gekennzeichnet, daß** die Schnecke (11) eine hohe Steigung hat.

28. Anlage nach Anspruch 27, **dadurch gekennzeichnet, daß** die Steigung 3 cm bis 5 cm, insbesondere 4 cm beträgt.

29. Anlage nach Anspruch 25, 26 oder 27 in Verbindung mit Anspruch 24, **dadurch gekennzeichnet, daß** die Schnecke (11) im Trichter (7) vorgesehen ist und bis in den Auslauf (10) des Trichters (7) reicht.

30. Anlage nach einem der Ansprüche 19 bis 29, **dadurch gekennzeichnet, daß** an verschiedenen Orten Anordnungen aus Zahnradpumpe (12), beheizter Förderleitung (13) und Düse (27) vorgesehen sind, welche aus einem gemeinsamen Vorratsbehälter (1) versorgt werden.

31. Anlage nach einem der Ansprüche 18 bis 29, **dadurch gekennzeichnet, daß** der Vorratsbehälter (1) ein Sack ist.

32. Anlage nach Anspruch 31, **dadurch gekennzeichnet, daß** der Sack aufgehängt ist.

33. Verwendung einer Anlage nach einem der Ansprüche 18 bis 32 für Kleb- oder Dichtstoffe, welche durch Erwärmen aufgebläht oder aufgeschäumt werden können.

34. Anwendung eines Verfahrens nach einem der Ansprüche 1 bis 17 für Kleb- oder Dichtstoffe, welche durch Erwärmen aufgebläht oder aufgeschäumt werden können.

35. Verwendung einer beheizten Zahnradpumpe (12) zum Plastifizieren von granulatförmigem Kleb- oder Dichtstoff, insbesondere eines solchen, welcher durch Erhitzen aufgebläht oder aufgeschäumt werden kann.

## Claims

1. Method for supplying a nozzle (27) with an adhesive or sealant which is to be processed by hot-melting and to be deposited on a workpiece by means of the nozzle (27), by:
- storing the adhesive or sealant in granulate form in a supply container (1);
- conveying the adhesive or sealant in granulate form to a location assigned to the nozzle (27), the location being situated on the conveying route from the storage container (1) to the nozzle (27);
- plasticizing the adhesive or sealant at said location while being heated; and
- pumping the heated and plasticized adhesive or sealant from said location through a supply line (2, 3, 4) to the nozzle (27).

2. The method as defined in Claim 1, **wherein** the granular adhesive or sealant is conveyed by suction conveying using a carrier gas.

3. The method as defined in Claim 1 or Claim 2, **wherein** the suction conveying is done at room temperature.

4. The method as defined in Claim 1 or Claim 2, **wherein** the suction conveying is done at an elevated temperature, at which the adhesive or sealant is still granular.

5. The method as defined in any of the preceding claims, **wherein** the adhesive or sealant is plasticized while passing through said location.

6. The method as defined in Claim 5, **wherein** the granulate, consisting of the adhesive or sealant, is buffered at said location before it is plasticized.

7. The method as defined in Claim 6, **wherein** the adhesive or sealant granulate is buffered while passing through.

8. The method as defined in Claim 5, 6 or 7, **wherein** the adhesive or sealant is plasticized in a pump suited for pumping a pasty substance.

9. The method as defined in any of Claims 5 to 8, **wherein** a gear pump (12) is used for plasticizing the adhesive or sealant.

10. The method as defined in Claim 9, **wherein** the adhesive or sealant granulate is supplied to the gear pump (12) from the top.

11. The method as defined in Claim 9 or Claim 10, **wherein** the adhesive or sealant granulate is supplied to the gear pump (12) by forced conveying.

12. The method as defined in Claim 11, **wherein** the said forced conveying is carried out at low pressure but without stuffing.

13. The method as defined in any of the preceding claims, **wherein** the pump is heated.

14. The method as defined in Claim 13, **wherein** the temperature of the pump is controlled to a preselected value.

15. The method as defined in any of the preceding claims, **wherein** the supply line (2, 3 4) for the plasticized adhesive or sealant is heated.

16. The method as defined in any of the preceding claims, **wherein** the adhesive or sealant does not exceed a predetermined temperature threshold on its way to the nozzle (27), but is heated to a temperature above said temperature threshold on the workpiece.

17. The method as defined in any of the preceding claims, **wherein** the adhesive or sealant granulate is supplied from its supply container (1) to a plurality of locations, where it is plasticized, and is pumped from those locations to a corresponding plurality of nozzles (27).

18. Installation for supplying a nozzle (27) with an adhesive or sealant to be processed by hot-melting, which is to be deposited on a workpiece by the nozzle (27), comprising:
- a supply container (1) for the adhesive or sealant in granulate form;
- a heated gear pump (12);
- a first supply line (4) leading from the supply container (1) to the gear pump (12);
- a nozzle (27) to which the position of the gear pump (12) is assigned; and
- a heated supply line (13) through which the gear pump (12) can pump plasticized adhesive or sealant to the nozzle (27).

19. The installation as defined in Claim 18, wherein the conveying unit consists in particular of a suction-conveying unit conveying the adhesive or sealant in granulate form from the supply container (1) to the gear pump (12).

20. The installation as defined in Claim 18 or Claim 19, **wherein** the first supply line opens into the gear pump (12) from the top.

21. The installation as defined in Claim 20, **wherein** the granulate is conveyed from the supply container (1) to the gear pump (12) by gravity.

22. The installation as defined in Claim 19, 20 or 21, **wherein** a buffer means for the adhesive or sealant granulate is arranged in the conveying route from the supply container (1) to the gear pump (12).

23. The installation as defined in Claim 22, **wherein** the buffer means is arranged close to and above the gear pump (12).

24. The installation as defined in Claim 22 or Claim 23, **wherein** the buffer means is a funnel (7).

25. The installation as defined in any of Claims 22 to 24, **wherein** the buffer means has two level sensors (8, 9) that control the suction-conveying unit, a first one for a minimum level and a second one for a maximum level.

26. The installation as defined in any of Claims 19 to 25, **wherein** a screw (11) is arranged upstream of the inlet of the gear pump (12) in the conveying route of the granular adhesive or sealant.

27. The installation as defined in Claim 26, **wherein** the screw (11) has a great lead.

28. The installation as defined in Claim 27, **wherein** the lead is between 3 cm and 5 cm, in particular 4 cm.

29. The installation as defined in Claim 25, 26 or 27 in conjunction with Claim 24, **wherein** the screw (11) is provided in the funnel (7) and extends into the outlet (10) of the funnel (7).

30. The installation as defined in any of Claims 19 to 29, **wherein** assemblies consisting of a gear pump (12), a heated supply line (13) and a nozzle (27) are provided at different places, and are supplied from a common supply container (1).

31. The installation as defined in any of Claims 18 to 29, **wherein** the supply container (1) is a sack.

32. The installation as defined in Claim 31, **wherein** the sack is suspended from the top.

33. The use of the installation as defined in any of Claims 18 to 32 for adhesives or sealants that can be expanded or foamed up by heating.

34. The use of the method as defined in any of Claims 1 to 17, for adhesives or sealants which can ce expanded or foamed up by heating.

35. The use of a heated gear pump (12) for plasticizing a granular adhesive or sealant, particularly one that can be expanded or foamed up by heating.

## Revendications

1. Procédé pour alimenter une buse (27) avec une matière adhésive ou d'étanchéité à traiter par fusion à chaud qui doit être appliquée avec la buse (27) sur une pièce à usiner, consistant à
- alimenter la matière adhésive ou d'étanchéité sous la forme d'un produit de granulation dans un récipient de réserve (1),
- transporter la matière adhésive ou d'étanchéité sous la forme d'un produit de granulation à un endroit correspondant à la buse (27) qui se trouve sur le trajet de transport depuis le récipient de réserve (1) jusqu'à la buse (27),
- plastifier la matière adhésive ou d'étanchéité à cet endroit tout en chauffant de manière simultanée,
- pomper la matière adhésive ou, d'étanchéité depuis cet endroit via un conduit de transport (2, 3, 4) jusqu'à la buse (27).

2. Procédé selon la revendication 1, **caractérisé en ce que** la matière adhésive ou d'étanchéité sous la forme d'un produit de granulation est transportée via un transport par aspiration à l'aide d'un gaz porteur.

3. Procédé selon la revendication 1 ou 2, **caractérisé en ce que** le transport par aspiration a lieu à la température ambiante.

4. Procédé selon la revendication 1 ou 2, **caractérisé en ce que** le transport par aspiration a lieu à une température élevée à laquelle la matière adhésive ou d'étanchéité est toujours sous la forme d'un produit de granulation.

5. Procédé selon l'une quelconque des revendications précédentes, **caractérisé en ce que** la matière adhésive ou d'étanchéité est plastifiée en continu audit endroit.

6. Procédé selon la revendication 5, **caractérisé en ce que** le produit de granulation constitué par la matière adhésive ou d'étanchéité est mis en réserve audit endroit avant d'être plastifié.

7. Procédé selon la revendication 6, **caractérisé en ce que** le produit de granulation de la matière adhésive ou d'étanchéité est mis en réserve (est mis en silo-tampon) en continu.

8. Procédé selon la revendication 5, 6 ou 7, **caractérisé en ce que** la matière adhésive ou d'étanchéité est plastifiée dans une pompe appropriée pour le pompage d'une substance pâteuse.

9. Procédé selon l'une quelconque des revendications 5 à 8, **caractérisé en ce que**, pour plastifier la matière adhésive ou d'étanchéité, on utilise une pompe à engrenages (12).

10. Procédé selon la revendication 9, **caractérisé en ce qu'**on achemine le produit de granulation de la matière adhésive ou d'étanchéité dans la pompe à engrenages (12) par le haut.

11. Procédé selon la revendication 9 ou 10, **caractérisé en ce que** le produit de granulation de la matière adhésive ou d'étanchéité aboutit dans la pompe à engrenages (12) à l'aide d'un transport forcé.

12. Procédé selon la revendication 11, **caractérisé en ce que** le transport forcé a lieu sous une légère pression, en l'absence de bourrage.

13. Procédé selon l'une quelconque des revendications précédentes, **caractérisé en ce que** la pompe est chauffée.

14. Procédé selon la revendication 13, **caractérisé en ce qu'**on règle la température de la pompe à une valeur présélectionnée.

15. Procédé selon l'une quelconque des revendications précédentes, **caractérisé en ce que** le conduit le transport (2, 3, 4) pour la matière adhésive ou d'étanchéité plastifiée est chauffé.

16. Procédé selon l'une quelconque des revendications précédentes, **caractérisé en ce que** la matière adhésive ou d'étanchéité, sur son chemin jusqu'à la buse (27), ne dépasse pas un seuil de température présélectionné, mais est chauffé, sur la pièce à usiner, à une température supérieure à ce seuil de température.

17. Procédé selon l'une quelconque des revendications précédentes, **caractérisé en ce que** le produit de granulation de la matière adhésive ou d'étanchéité est transporté à partir de son récipient de réserve
(1) jusqu'à plusieurs endroits auxquels il est plastifié, et il est pompé à partir de ces endroits jusqu'à un nombre correspondant de buses (27).

18. Dispositif pour alimenter une buse (27) avec une matière adhésive ou d'étanchéité à traiter par fusion à chaud qui doit être appliquée avec la buse (27) sur une pièce à usiner, comprenant
- un récipient de réserve (1) pour la matière adhésive ou d'étanchéité sous la forme d'un produit de granulation,
- une pompe chauffée à engrenages (12),
- un premier conduit de transport (4) menant du récipient de réserve (1) à la pompe à engrenage (12),
- une buse (27) qui est attribuée à l'endroit où se trouve la pompe à engrenages (12), et
- un conduit de transport chauffé (13) à travers lequel la pompe à engrenages (12) peut pomper la matière adhésive ou d'étanchéité plastifiée jusqu'à la buse (27).

19. Dispositif selon la revendication 18, **caractérisé en ce qu'**on prévoit, à titre d'agrégat de transport, en particulier un agrégat de transport par aspiration, qui met en oeuvre le transport de la matière adhésive ou d'étanchéité sous la forme d'un produit de granulation depuis le récipient de réserve (1) jusqu'à la pompe à engrenages (12).

20. Dispositif selon la revendication 18 ou 19, **caractérisé en ce que** le premier conduit de transport aboutit dans la pompe à engrenages (12) à partir du haut.

21. Dispositif selon la revendication 20, **caractérisé en ce que** le produit de granulation est transporté par la force de pesanteur depuis le récipient de réserve (1) jusqu'à la pompe à engrenages (12).

22. Dispositif selon les revendications 19, 20 ou 21, **caractérisé en ce qu'**on dispose, dans la voie de transport depuis le récipient de réserve (1) jusqu'à la pompe à engrenages (12), un silo-tampon pour le produit de granulation de la matière adhésive ou d'étanchéité.

23. Dispositif selon la revendication 22, **caractérisé en ce que** le silo-tampon est disposé juste au-dessus de la pompe à engrenages (12).

24. Dispositif selon la revendication 22; ou 23, **caractérisé en ce que** le silo-tampon est un entonnoir (7).

25. Dispositif selon l'une quelconque des revendications 22 à 24, **caractérisé en ce que** le silo-tampon possède deux détecteurs de niveau (8, 9) qui commandent l'agrégat de transport par aspiration, un pour le niveau minimal et un pour le niveau maximal.

26. Dispositif selon l'une quelconque des revendications 19 à 25, **caractérisé en ce qu'**on prévoit une vis sans fin (11) avant l'entrée de la pompe à engrenages (12) dans la voie de transport de la matière adhésive ou d'étanchéité sous la forme d'un produit de granulation.

27. Dispositif selon la revendication 25, **caractérisé en ce que** la vis sans fin (11) possède un pas important.

28. Dispositif selon la revendication 27, **caractérisé en ce que** le pas s'élève de 3 cm à 5 cm, en particulier à 4 cm.

29. Dispositif selon la revendication 25, 26 ou 27, en liaison avec la revendication 24, **caractérisé en ce que** la vis sans fin (11) est prévue dans l'entonnoir (7) et s'étend jusqu'à la sortie (10) de l'entonnoir (7).

30. Dispositif selon l'une quelconque des revendications 19 à 29, **caractérisé en ce qu'**on prévoit, à différents endroits, des agencements constitués par une pompe à engrenages (12), par un conduit de transport chauffé (13) et par une buse (27), qui sont alimentés à partir d'un récipient de réserve commun (1).

31. Dispositif selon l'une quelconque des revendications 18 à 29, **caractérisé en ce que** le récipient de réserve (1) est un sac.

32. Dispositif selon la revendication 31, **caractérisé en ce que** le sac est suspendu.

33. Utilisation d'un dispositif selon l'une quelconque des revendications 18 à 32 pour des matières adhésives ou d'étanchéité qui peuvent être soumises à un gonflage ou à un moussage par chauffage.

34. Application d'un procédé selon l'une quelconque des revendications 1 à 17 pour des matières adhésives ou d'étanchéité qui peuvent être soumises à un gonflage ou à un moussage par chauffage.

35. Utilisation d'une pompe chauffée à engrenages (12) pour plastifier une matière adhésive ou d'étanchéité sous la forme d'un produit de granulation, en particulier une matière de ce type qui peut être soumise à un gonflage ou à un moussage par chauffage.
